# EUROPÄISCHE PATENTSCHRIFT

(11) **EP 0 156 325 B1**
(45) Veröffentlichungstag und Bekanntmachung des Hinweises auf die Patenterteilung: **11.01.1989**
(21) Anmeldenummer: 85103395.1
(22) Anmeldetag: 22.03.1985
(51) Int. Cl.: B65H 45/16

(54) **Vorrichtung zum maschinellen Herstellen einer Schrägfalte am Anfang einer fortlaufenden Papierbahn**
Apparatus for making a machine-made oblique fold in the leading edge of a continuous paper web
Dispositif pour la fabrication d'un pli oblique au début d'une nappe continue de papier

(30) Priorität: 30.03.1984 DE 3411740
(43) Veröffentlichungstag der Anmeldung: 02.10.1985
(73) Patentinhaber: METEOR-SIEGEN Apparatebau Paul Schmeck GmbH, 57074 Siegen (DE)
(72) Erfinder: Müller, Heinz, D-5901 Wilnsdorf 3 (DE); Schweisfurth, Werner, D-5245 Mudersbach (DE)
(74) Vertreter: Eisenführ, Speiser & Partner

(56) Entgegenhaltungen:
- CH-A- 495 211

## Beschreibung

Die Erfindung betrifft eine Vorrichtung zum maschinellen Herstellen einer Schrägfalte am Anfang einer fortlaufenden Papierbahn in einer Maschine zum maschinellen Falten von Bogen wie Zeichnungspausen o. dgl.

Zeichnungspausen der Größen DiN A 3. A 2, A 1, A 0, 2 A 0 wie auch Wildmaß-Zwischengrößen werden nach bestimmten Regeln (DIN 824) so gefaltet, daß sie als Paket wie Bogen der Größe DIN A 4 abgeheftet und im eingehefteten Zustand auch auseinandergeklappt werden können. Damit die über die Querfalten eingeklappten Zeichnungsteile nicht vom Heftmechanismus erfaßt werden, werden diese Teile durch eine Schrägfaltung als Umschlag aus dem Bereich der Heftlöcher herausgefaltet.

Diese bei der Handfaltung üblichen Schrägfalten waren mit Maschinen zum maschinellen Falten nur sehr umständlich herzustellen. Aus der DE-A-18 12557 ist bereits eine Maschine zum Zick-Zack-Falten von Bogen bekannt, in der der Bogen einem stationären Falttisch zugeführt und durch Absenken eines dreieckförmigen Tischteils mit einer Schrägfalte versehen wird. Der auf diese Weise gebildete Umschlag wird festgehalten, und die Schrägfalte sowie weitere, danach gebildete Längsfalten werden anschließend durch Hin- und Herfahren eines Faltwalzenwagens ausgewalzt.

Erfolgt die Herstellung der Längsfalten jedoch im Durchlaufverfahren, bei dem der Bogen von ortsfesten Zuführwalzen in die (mit hoher Geschwindigkeit arbeitende) Maschine eingeführt und der Bogenanfang bzw. das teilweise fertiggefaltete Bogenpaket insbesondere von reversierbaren, also in der Drehbewegung umsteuerbaren, aber ortsfesten Faltwalzen hin- und herbewegt wird, so kann die Schrägfalte nicht wie bei der bekannten Maschine durch einen auf- und abbewegbaren dreieckförmigen Tisch hergestellt werden, weil hierzu ein Stillstand des Bogens erforderlich wäre. Da bei durchlaufendem Bogen mit dem Falten auch nicht am (in Laufrichtung gesehen) hinteren Ende der Schrägfalte begonnen werden kann, ergibt sich die Schwierigkeit, am vorderen spitzwinkligen Ende der Schrägfalte beginnen zu müssen.

Es ist außerdem bekannt, anstelle der Schrägfalte den Randbereich der Bogen durch Ausstanzungen auszuklinken, damit dieser Bereich nicht vom Heftmechanismus erfaßt wird. Diese Ausklinkungen sind jedoch von Nachteil, weil bei eingehefteten Zeichnungen der Heftmechanismus gelöst werden muß, um das Herausklappen der sonst eingeklemmten quergefalteten Zeichnungsteile zu ermöglichen. Außerdem besteht die Gefahr, daß Informationen verlorengehen.

Der Erfindung liegt die Aufgabe zugrunde, eine Vorrichtung für eine Maschine zum maschinellen Falten von Bogen vorzuschlagen, die die sichere maschinelle Herstellung von Schrägfalten auch bei Maschinen nach dem Durchlaufverfahren ermöglicht.

Diese Aufgabe wird gelöst durch eine spiralförmig auf dem Umfang einer Walze angeordnete Faltenbruchleiste und eine Gegenwalze aus nachgiebigem Material zum Vorprägen der Schrägfalte des Umschlages sowie eine nachgeschaltete Anordnung zum Umlegen des Umschlages und Scharfknicken der vorgeprägten Schrägfalte.

Besondere Vorteile ergeben sich, wenn gemäß einer Weiterbildung der Erfindung der Winkel der Schrägfalte gegenüber dem Blattrand der Papierbahn für alle Formate gleich ist. Hierdurch wird es möglich, daß für alle Blattgrößen der Neigungswinkel der spiralförmig angeordneten Faltenbruchleiste gegenüber der Achsrichtung der Walze gleich ist.

Weitere vorteilhafte Ausgestaltungen sind den Unteransprüchen zu entnehmen.

Der Gegenstand der Erfindung wird nachfolgend anhand eines Ausführungsbeispieles näher erläutert. Es zeigen :
Fig. 1 eine schematische Seitenansicht der erfindungsgemäßen Vorrichtung in einer ersten Arbeitsposition,
Fig. 2 die Vorrichtung nach Fig. 1 in einer zweiten Arbeitsposition,
Fig. 3 die Vorrichtung nach Fig. 1 in einer dritten Arbeitsposition,
Fig. 4 eine Ansicht der Vorrichtung in der Arbeitsposition gemäß Fig. 3 von oben,
Fig. 5 einen Ausschnitt aus einem Bogen der Größe DIN A 1 und
Fig. 6 einen Ausschnitt aus einem Bogen der Größe DIN A 0.

Die in den Fig. 1 bis 4 gezeigte Vorrichtung enthält am Anfang einlaufwalzenpaar 2, mit dem eine Papierbahn 1 (z. B. Zeichnungspause) in Pfeilrichtung in die Vorrichtung hineintransportiert wird (Fig. 1). Sobald die Vorderkante der Papierbahn 1 einen Sensor 3 erreicht, wird eine mit geringem Abstand vom Walzenpaar 2 angeordnete Walze 9 durch eine Eintourenkupplung 19 in Drehung versetzt. Die Walze 9 trägt auf ihrem Umfang eine spiralförmig angeordnete Faltenbruchleiste 5, mit der die Papierbahn 1 in die darunter angeordnete, mit einem nachgiebigen Belag (z. B. Gummibelag) versehene Gegenwalze 4 eingedrückt wird (Fig. 2), so daß sich durch Einprägen eine Schrägfalte 8 in der Papierbahn 1 ergibt. Ist eine Umdrehung vollendet, wird die Walze 9 stillgesetzt und befindet sich in Warteposition (Fig. 3). Die Leiste 5 und die Gegenwalze 4 sind so ausgebildet und angeordnet, daß sich zugleich mit dem Einprägen der Schrägfalte 8 der von dieser abgeteilte Umschlag 6 gegenüber der übrigen Papierbahn 1 unter einem Winkel (nach oben) anstellt.

Die Papierbahn 1 wird weiter nach rechts (in der Zeichnung gesehen) transportiert und der durch die Schrägfalte 8 gebildete, noch offene Umschlag 6 gelangt in den Bereich einer Bürstenwalze 10. Die Bürstenwalze 10 ist nicht angetrieben und wirkt daher als Hemmglied für den angestellten Umschlag 6, der sich deshalb in seinem Anfangsbereich 6a umlegt, wobei sich die Bürstenwalze (in den Fig. 1 bis im Gegen-Uhrzeigersinn) dreht. Beim weiteren Vorlauf der Papierbahn 1 gelangt der weitere Umschlagbereich 6b in den Arbeitsbereich eines schräggestellten Niederhalterstabes 12, der den bereits im Anfangsbereich 6a umgelegten Umschlag 6 auch im Restbereich 6b umlegt. Der Stab 12 ist ebenfalls frei drehbar gelagert, steht aber auch im Betrieb praktisch still.

Sobald der Umschlag 6 in der Umlegestation 10, 11 vollständig umgelegt worden ist, gelangt der vordere Bogenrand 11 der Papierbahn 1 in den Arbeitsbereich eines nachgeschalteten Walzenpaares 18 zum Scharfknicken der Schrägfalte 8. Damit ist der gewünschte Umschlag 6 mit der Schrägfalte 8 hergestellt ; das Walzenpaar 18 sorgt zugleich für den Weitertransport der Papierbahn 1.

Aus den Fig. 5 und 6 geht im einzelnen hervor, in welcher Breite der Umschlag 6 mit der Schrägfalte 8 hergestellt wird.

Fig. 5 zeigt einen Ausschnitt aus einem zu faltenden Bogen 30 der Größe DIN A 1, in dem am linken Bogenrand 11 (Heftrand) im unteren Bereich Heftlöcher 16 vorgesehen sind. Nach Ausführung der Längsfalten 14 erfolgt die Querfaltung um die Querfalte 13, so daß ohne Schrägfalte 8 der Bereich des Umschlages 6 in den Bereich der Heftlöcher 16 zu liegen käme. Aus diesem Grund wird der Umschlag 6 um die Schrägfalte 8 gebildet, was durch die gestrichelte Linie 15 angedeutet wird. Wird nun der obere Teil des Bogens 10 um die Querfalte 13 nach unten geklappt, so kommen die Begrenzungen entlang der Schrägfalte 8 entsprechend der gestrichelten Linie 17 von den Heftlöchern 16 frei. Hierzu muß der Winkel 7 mindestens 6° betragen (bei DIN 2 A 0 entsprechend DIN 824 : 6,72°).

Fig. 6 zeigt einen Ausschnitt aus einem zu faltenden Bogen 40 der Größe DIN A 0, bei dem zwei Bereiche in senkrechter Richtung bei der Querfaltung umgeklappt werden müssen. Auch hier kommt es darauf an, durch Anlegen einer Schrägfalte 8 den oberen Bogenbereich aus dem Bereich der Heftlöcher 16 herauszubringen. Die Schrägfalte 8 hat in diesem Fall den gleichen Winkel 7 wie bei der Fig. 5.

Dadurch, daß für alle Bogengrößen der gleiche Winkel 7 von mindestens 6° für die Schrägfalte 6 vorgesehen wird, ist es möglich, für alle Bogengrößen mit einer Faltvorrichtung zur Erzeugung des Schrägfalte 6 auszukommen, ohne daß diese umgeschalten werden muß. Der Neigungswinkel der spiralförmig angeordneten Faltenbruchleiste 5 gegenüber der Achsrichtung der Walze 9 ist dabei gleich dem Winkel 7 der Schrägfalte 8.

Anstelle der Bürstenwalze 10 kann auch ein Umlegeblech oder ein anderes in den Weg des angestellten Umschlages 6. ragendes starres Hemmglied vorgesehen sein. Des weiteren kann eine Walze des Walzenpaares 18 als Segmentwalze ausgebildet sein.

## Patentansprüche

1. Vorrichtung zum maschinellen Herstellen einer Schrägfalte am Anfang einer fortlaufenden Papierbahn in einer Maschine zum maschinellen Falten von Bogen wie Zeichnungspausen o. dgl., gekennzeichnet durch eine spiralförmig auf dem Umfang einer Walze (9) angeordnete Faltenbruchleiste (5) und eine Gegenwalze (4) aus nachgiebigem Material zum Vorprägen der Schrägfalte (8) des Umschlages (6) derart, daß sich dieser gegenüber der nachlaufenden Papierbahn unter einem Winkel aufstellt und durch eine in Transportrichtung nachgeschaltete am aufgestellten Umschlag zur Anlage bringbare Anordnung (10, 12, 18) zum Umlegen des Umschlages (6) und Scharfknicken der vorgeprägten Schrägfalte (8).

2. Vorrichtung nach Anspruch 1, dadurch gekennzeichnet, daß die nachgeschaltete Anordnung zum Umlegen des Umschlages ein den aufgestellten Umschlag (6) erfassendes Hemmglied (10, 12) aufweist.

3. Vorrichtung nach Anspruch 2, gekennzeichnet durch eine im oder nahe dem Ansatzpunkt der vorgeprägten Schrägfalte (8) am Bogenrand wirksame Bürstenwalze (10) zum Umlegen des Anfangsbereiches (6a) des Umschlages (6).

4. Vorrichtung nach Anspruch 2 oder 3, gekennzeichnet durch einen schräggestellten frei drehbaren Niederhalterstab (12) zum Umlegen des Restbereiches (6b) des Umschlages (6).

5. Vorrichtung nach einem oder mehreren der Ansprüche 1 bis 4, dadurch gekennzeichnet, daß die nachgeschaltete Anordnung ein Walzenpaar (18) aufweist, das zum Scharfknikken der Schrägfalte (8) und dem Weitertransport dient.

6. Vorrichtung nach mindestens einem der vorhergehenden Ansprüche, dadurch gekennzeichnet, daß ein Transportwalzenpaar (2) in Vorschubrichtung des Bogens (1) mit geringem Abstand vor der Faltenbruchleiste (5) und der Gegenwalze (4) angeordnet ist.

7. Vorrichtung nach mindestens einem der Ansprüche 1 bis 6, dadurch gekennzeichnet, daß die Walze (9) mit der Faltenbruchleiste (5) über eine Eintourenkupplung (19) angetrieben und diese von einem im Einlaufbereich angeordneten Sensor (3) zum Ertasten der Papierbahn Vorderkante gesteuert ist.

8. Vorrichtung nach mindestens einem der vorhergehenden Ansprüche, dadurch gekennzeichnet, daß der Neigungswinkel der spiralförmig angeordneten Faltenbruchleiste (5) gegenüber der Achsrichtung der Walze (9) für alle Formate (Blätter 30, 40) gleich ist und mindestens 6° beträgt.

9. Vorrichtung nach Anspruch 5, dadurch gekennzeichnet, daß eine Walze des Walzenpaares (18) als Segmentwalze ausgebildet ist.

## Claims

1. Means for mechanically producing an oblique fold att the leading end of a continuous paper web in a machine for the mechanical folding of sheets, such as drawing prints or the like, characterised by a folding bar (5) arranged spirally on the circumference of a roller (9) and a coacting roller (4) of yieldable material for initially forming the oblique crease (8) of the fold (6), in such manner that the latter is set at an angle with respect to the following paper web, and by an arrangement (10, 12, 18) following in the transporting direction and adapted to be brought to bear on the formed fold for the laying down of the fold (6) and for establishing the initially impressed oblique crease (8).

2. Means according to claim 1, characterised in that the following arrangement for establishing the fold comprises a restraining member (10, 12) engaging the formed fold (6).

3. Means according to claim 2, characterised by a brush roller (10) effective in or near the starting point of the prestamped oblique fold (8) on the sheet edge for turning over the initial region (6a) of the fold (6).

4. Means according to claim 2 or 3, characterised by an obliquely set freely rotatable holding- down bar (12) for turning down the remaining region (6b) of the fold (6).

5. Means according to one or more of the claims 1 to 4, characterised in that the subsequent arrangement comprises a pair of roller (18) serving for the sharp creasing of the oblique fold (8) and for the further transport.

6. Means according to at least one of the preceding claims, characterised in that a pair of transport rollers (2) is arranged in the feeding direction of the sheet (1) at a small distance before the folding bar (5) and the coacting roller (4).

7. Means according to at least one of claims 1 to 6, characterised in that the roller (9) with the folding bar (5) is driven by way of a single- revolution clutch (19) and the latter is controlled by a sensor (3) arranged in the entry zone and for scanning the leading edge of the paper web.

8. Means according to at least one of the preceding claims, characterised in that the slope angle of the spirally arranged folding bar (5) relatively to the axial direction of the roller (9) is the same for all formats (sheets 30, 40) and is at least 6°.

9. Means according to claim 5, characterised in that one roller of the pair of roller (18) is formed as a segment roller.

## Revendications

1. Dispositif pour la fabrication d'un pli oblique au début d'une nappe continue de papier sur une machine de pliage mécanique de feuilles telles des calques de dessins, etc. caractérisé par une bande de cassure de plis (5) disposée en forme de spirale sur le pourtour d'un cylindre (9) et par un contre-cylindre (4) en matière élastique destiné au prémarquage du pli oblique (8) du rabattement (6), de manière telle que celui-ci soit placé suivant un certain angle vis-à-vis de la nappe de papier venant à la suite, ainsi que par une disposition (10, 12, 18) susceptible de s'appuyer sur le rabattement établi et intercalée à la suite dans le sens du transport afin d'incliner le rabattement (6) et d'imprimer une brisure accentuée au pli oblique (8) prémarqué.

2. Dispositif selon la revendication 1, caractérisé en ce que le dispositif intercalé à la suite afin d'incliner le rabattement présente un élément ralentisseur (10, 12) qui saisit le rabattement constitué.

3. Dispositif selon la revendication 2, caractérisé par une brosse cylindrique (10) intervenant sur le bord de la feuille au point de départ du pli oblique (8) prémarqué, ou à proximité de celui-ci, pour incliner la partie initiale du rabattement (6).

4. Dispositif selon l'une des revendications 2 ou 3 caractérisé par une barre de maintien (12) inclinée et libre en rotation dont la fonction est d'incliner la partie restante (6b) du rabattement (6).

5. Dispositif selon l'une ou plusieurs des revendications 1 à 4, caractérisé en ce que le dispositif intercalé à la suite présente une paire de rouleaux qui sert à l'inflexion accentuée du pli oblique (8) ainsi que pour la poursuite du transport.

6. Dispositif selon une au moins des revendications qui précèdent, caractérisé en ce qu'il est disposé dans le sens de l'avance de la feuille (1) une paire de rouleaux de transport (2) devant la bande de cassure des plis (5) et le contre-cylindre (4) à une faible distance de ceux-ci.

7. Dispositif selon l'une au moins des revendications 1 à 6, caractérisé en ce que le cylindre (9) est entraîné avec la bande de cassure de plis (5) au moyen d'un accouplement à une seule vitesse (19) et en ce que celui-ci est commandé par un palpeur (3) disposé dans la zone d'introduction pour le palpage de l'arête antérieure de la nappe de papier.

8. Dispositif selon l'une au moins des revendications qui précèdent caractérisé en ce que l'angle d'inclinaison de la bande de cassure de plis (5) disposée en forme spirale par rapport à la direction de l'axe du cylindre (9) est le même pour tous les formats (feuilles 30, 40) et est d'au moins 6°.

9. Dispositif selon la revendication 5, caractérisé en ce qu'un rouleau de la paire de rouleaux (18) est constitué par un rouleau à segment.
